# EUROPÄISCHE PATENTSCHRIFT

(11) **EP 1 278 918 B1**
(45) Veröffentlichungstag und Bekanntmachung des Hinweises auf die Patenterteilung: **17.12.2003**
(21) Anmeldenummer: 01942992.7
(22) Anmeldetag: 02.05.2001
(51) Int. Cl.: E02F 9/20, E02F 3/26, E02F 9/26

(54) **VERFAHRBARES SCHAUFELRADGERÄT MIT STEUERSYSTEM UND VERFAHREN FÜR DIE AUTOMATISCHE STEUERUNG EINES VERFAHRBAREN SCHAUFELRADGERÄTES**
BUCKET WHEEL DEVICE WITH CONTROL SYSTEM AND METHOD FOR AUTOMATICALLY CONTROLLING A MOBILE BUCKET WHEEL DEVICE
APPAREIL MOBILE A ROUES A GODETS AVEC SYSTEME DE COMMANDE ET PROCEDE DE COMMANDE AUTOMATIQUE D'UN APPAREIL MOBILE A ROUES A GODETS

(30) Priorität: 05.05.2000 DE 10021675
(43) Veröffentlichungstag der Anmeldung: 29.01.2003
(73) Patentinhaber: Isam-Holding GmbH, 45472 Mülheim (DE)
(72) Erfinder: MANN, Bernd, 45478 Mülheim (DE)
(74) Vertreter: Hübsch, Dirk, Dipl.-Ing.
(86) Internationale Anmeldenummer: DE0101637
(87) Internationale Veröffentlichungsnummer: WO01086077

(56) Entgegenhaltungen:
- EP-A- 0 159 187
- EP-A- 0 412 402
- DE-A- 19 737 858
- DE-C- 4 133 392
- JP-A- 54 042 801
- US-A- 4 507 910
- PATENT ABSTRACTS OF JAPAN vol. 006, no. 248 (P-160), 7. Dezember 1982 (1982-12-07) & JP 57 146105 A (HITACHI DENSEN KK), 9. September 1982 (1982-09-09)
- PATENT ABSTRACTS OF JAPAN vol. 008, no. 224 (M-331), 13. Oktober 1984 (1984-10-13) & JP 59 106634 A (KIYATAPIRAA MITSUBISHI KK;OTHERS: 01), 20. Juni 1984 (1984-06-20)
- PATENT ABSTRACTS OF JAPAN vol. 007, no. 137 (M-222), 15. Juni 1983 (1983-06-15) & JP 58 052119 A (MITSUBISHI DENKI KK), 28. März 1983 (1983-03-28)
- PATENT ABSTRACTS OF JAPAN vol. 007, no. 068 (M-201), 19. März 1983 (1983-03-19) & JP 57 209124 A (HITACHI SEISAKUSHO KK), 22. Dezember 1982 (1982-12-22)

## Beschreibung

Die Erfindung betrifft ein verfahrbares Schaufelradgerät nach dem Oberbegriff des Patentanspruches 1 und ein Verfahren zur automatischen Steuerung des Schaufelradgerätes nach dem Oberbegriff des Patentanspruches 10.

Wesentliche Vorraussetzungen moderner und flexibler Massengut-Umschlaganlagen sind insbesondere bestands- und durchlaufzeitoptirmierte Lager und Transportsysteme. Kostengünstige und in die Zukunft orientierte Lösungen berücksichtigen im besonderen Maße die Einbindung in die Automatisierungstechnik, so daß im späteren Betrieb eine kostengünstige und einfache Handhabung realisierbar ist. Hierbei ist insbesondere zu berücksichtigen, daß Schaufelradgeräte im allgemeinen im 3-Schichten-Betrieb laufen, also hier bei einer manuellen Steuerung eines derartigen Schaufelradgerätes entsprechende Arbeitslöhne seitens des Arbeitgebers zu entrichten sind, der Betrieb eines derartigen Schaufelradgerätes also mit hohen Kosten verbunden ist.

Im Stand der Technik, von dem die Erfindung ausgeht (DE 197 37 858 A1), ist ein Schaufelradgerät bekannt, daß zum Abbau insbesondere verdichteter Halden bzw. zum Aufhalden von Massengut ausgebildet ist. Das Schaufelradgerät, auch "Schaufelradbagger" genannt, weist einen vorderen Ausleger, an dessen vorderen Ende sich das Schaufelrad befindet, und einen Pylon, der turmahnlich ausgeführt ist, auf. Schließlich ist ein Kontergewicht vorgesehen, daß auf der dem vorderen Ausleger gegenüberliegenden Seite des Pylons, nämlich an einem hinteren Ausleger angeordnet ist. Der vordere Bereich des vorderen Auslegers ist über den oberen Teilbereich des Pylons mit dem Kontergewicht über tragseilförmige Elemente verbunden. Über das Kontergewicht werden die, beim Beladen des Schaufelrades mit Massengut am vorderen Ausleger bzw. am Schaufelradgerät auftretenden Kräfte entsprechend kompensiert. Das hier beschriebene, bekannte Schaufelradgerät weist ein Steuer-System für die automatische Staue. rung des verfahrbaren Schaufelradgerätes auf. Hierzu ist eine Meßeinrichtung zum Messen der Haldenform, nämlich des Oberflächenprofiles der Halde vorgesehen. Da das Schaufelradgerät selbst verfahrbar ausgebildet ist, also ein ent. sprechendes Antriebssystem aufweist, wird das Schaufelradgerät in Abhängigkeit der gemessenen und/oder verarbeiteten Daten, die die Meßvorrichtung ermittelt hat, an die gewünschte Abbau- und/oder Aufhaltposition verfahren und zwar vorzugsweise so, daß das am vorderen Ende des vorderen Auslegers angeordnete Schaufelrad an der gewünschten Abbau- bzw. Aufhaltposition positioniert wird. Folglich wird einerseits das Schaufelradgerät selbst verfahren, andererseits der vordere Ausleger des Schaufelradgerätes so bewegt, daß das Schaufelrad in der gewünschten Höhenposition und in der gewünschten seitlichen Position zum Abbau bzw. zum Aufschütten der Halde positioniert ist.

Das hier im Stand der Technik bekannte Schaufelradgerät wird in Abhängigkeit eines Oberflächenprofiles der Halde, daß mit Hilfe der Meßvorrichtung ermittelt bzw. errechnet wird, entsprechend verfahren bzw. werden einzelne bewegbare Komponenten des Schaufelradgerätes, die bspw. als Kombigeräte bezeichnet werden, verfahren. Die hier benutzte Meßvorrichtung ist als 2-D-Scanner ausgebildet und tastet die Oberfläche der Halde ab. Die Meßvorrichtung ist im vorderen Bereich des vorderen Auslegers des Schaufelradgerätes angeordnet. Damit die Haldenform, d.h. das Oberflächenprofil der Halde ermittelt werden kann, muß das bekannte Schaufelradgerät längs der Halde verfahren werden, wobei der vordere Ausleger quasi die Halde "überfährt" und die Meßvorrichtung während des Überfahrens der Halde die Oberfläche abtastet. Folglich führt das hier bekannte Schaufelradgerät vor Aufnahme des Arbeitsvorganges zunächst einmal eine separate Meßfahrt durch. Mit Hilfe des Verfahrweges des Schaufelradgerätes, der Stellung des Hub-Werkes, des Schwenk-Werkes sowie des Fahrwerkes, deren jeweilige Stellungen durch separat vorgesehene Winkelgeber oder separate Sensoren ermittelt werden, ist u.a. auch die Position der Meßvorrichtung bestimmbar. Diese Meßvorrichtung scannt während der Meßfahrt die Haldenform. Anders ausgedrückt, mit Hilfe einer Steuereinrichtung bzw. eines Einsteck-PC's wird aus den Meßdaten der Meßeinrichtung und den Meßdaten der am Fahr-Schwenk- und Hubwerk vorgesehenen Winkelgeber und mit Hilfe eines 2-D-Wandlers, ein 3-D-Haldenmodell errechnet. Während des Betriebes des Schaufelradgerätes, also während des Aufhaldens bzw. Abbaus der Halde fragt die separat vorgesehene Steuerung ständig die Werte der Winkelgeber sowie Bandwaagen-Meßwerte für das abtransportierte, also abgebaute Massengut ab. Aufgrund dieser Werte errechnet die Steuerung dann ein provisorisches Haldenmodell, daß laufend entsprechend der gemessenen Abbaumenge bzw. der Aufhaltmenge des Massengutes aktualisiert wird, so daß vorzugsweise keine gesonderten Meßfahrten mit dem Schaufelradgerät mehr durchgeführt werden müssen, um das Oberflächenprofil der Halde zu ermitteln. Anders ausgedrückt, bei dem im Stand der Technik bekannten Schaufelradgerät bzw. dem hier beschriebenen Verfahren wird zunächst anfänglich einmal die Haldenform mit Hilfe einer Meßfahrt des Schaufelradgerätes des 2-D-Scanners ermittelt, wobei dann der Abbau- oder Aufhaltvorgang begonnen wird und über entsprechende Meßwerte, insbesondere Winkelgebersignalc sowie Mengenwerte für das abgebaute bzw. aufgehaldete Massengut, dann die Steuerung ein provisorisches Haldenmodell errechnet.

Weiterhin ist im Stand der Technik ein Tagebau-Fördergerät bekannt (EP 0 412 402 A1) bei dem mit Hilfe einer Messvorrichtung, die bei einer Halde vorkommenden unterschiedlichen Schichtungen erfasst werden. Aufgrund einer Erkennung bzw. Analyse der Intensitätsdifferenzen bzw. einer Frequenzanalyse des reflektierten Lichtes werden die unterschiedlichen Schichtungen, vzw. besonders schwefelhaltige Kohlesorten oder lehmige Deckschichten mit Hilfe von gespeichertem Standard-Reflektionsspektren erkannt und das Fördergerät entsprechend gesteuert.

Weiterhin ist ein verfahrbares Schaufelradgerät bekannt (DE 41 33 392 C1), wobei hier mit Hilfe eines GPS-Systems nur der Abwurfpunkt für eine zu verkippende Masse entsprechend ermittelt wird. Hierbei wird mit Hilfe einer auch nur im Abwurfbereich angeordneten Messvorrichtung auch nur der Abwurfbereich zur Bestimmung des Verkippungsfortschrittes entsprechend vermessen. Für die Vermessung der Haldenform wäre wiederum eine entsprechende Messfahrt des Schaufelradgerätes erforderlich.

Schließlich ist im Stand der Technik ein Meßsystem für die Erfassung von Oberflächenprofilen von in Schiffen gelagertem Schüttgut bekannt (EP-A-0 159 187), wobei eine Messvorrichtung am oberen Ende des in den Laderaum des Schiffes hineinragenden Förderarmes angeordnet ist und auch im wesentlichen in Abhängigkeit der Bewegungen des Förderarmes die Oberflächenstruktur des Schüttgutes im Laderaum des Schiffes erfasst wird und die Bewegungen des Förderarmes hierauf basierend gesteuert werden.

Das im Stand der Technik bekannte Schaufelradgerät, von dem die Erfindung ausgeht, ist noch nicht optimal ausgebildet. Einerseits ist zumindest anfänglich immer eine Meßfahrt des Schaufelradgerätes oder auch eines Kombigerätes zur Erfassung bzw. Ermittlung der Haldenform notwendig, da die im Bereich des vorderen Auslegers angeordnete Meßvorrichtung entsprechend der Länge der Halde über die Halde verfahren werden muß, damit der vorgesehene 2-D-Scanner die Haldenform auch erfassen kann. Während dieser Meßfahrt muß dann die Bewegung des gesamten Schaufelradgerätes insbesondere die Bewegung des Fahr-. Hub- und Schwenkwerkes, vzw. mit Hilfe der Winkelgeber, also die Bewegung des Schaufelradgerätes um seine zwei Drehachsen sowie die Bewegung des Schaufelradgerätes vzw. entlang einer Schiene längs zur Halde durch separate Sensoren, die die Wegstrecke messen, permanent ermittelt werden, damit einerseits die Position der Meßvorrichtung bestimmbar ist und andererseits aus den Messdaten dann auch die Haldenform bzw. das Haldenmodell errechenbar ist. Um nun die entsprechende Halde aufzuhalden bzw. abzubauen, wird das Schaufelradgerät dann automatisch an die gewünschte Abbau- und/oder Aufhaldeposition verfahren, so daß das Schaufelrad des Schaufelradgerätes bspw. mit dem Abbau der Halde beginnt und zwar basierend auf dem in der Steuereinheit abgespeicherten "erfaßten Haldenmodell". Dieses Haldenmodell wird dann mit Hilfe weiterer Messdaten, die ermittelt werden, aktualisiert, insbesondere wird die au der Bandanlage ankommende bzw. von der Bandanlage weggeforderte Massengutmenge (bspw. Steinkohlenmenge) durch entsprechendeSensoren und damit die Bandwaagen-Meßwerte erfaßt und das in der Steuereinheit abgespeicherte Haldenmodell wird anhand dieser Meßdaten laufend aktualisiert. Anders ausgedrückt, es erfolgt während des Betriebs des Schaufelradgerätes, insbesondere in einem bestimmten Umgebungsbereich des Schaufelrades keine separate Messung der Haldenform. Die Steuerung des Abbaus der Halde erfolgt daher an dem ständig aktualisierten theoretischen "Haldenmodell". Dies birgt mehrere Nachteile in sich. Einerseits kann es während es Betriebs des Schaufelradgerätes zu Veränderungen der Haldenform kommen, bspw. während Regenfällen durch natürliche Abrutsch-Vorgänge oder dergleichen. Weiterhin können durch den Abbauvorgang selbst Verrutschungen oder Abrutschungen ausgelöst werden. Im Endeffekt ist bei dem bekannten Steuer-System eine sich aktuell verändernde Haldenform nicht umgehend erfaßbar, insbesondere dann nicht erfaßbar, wenn bspw. das Schaufelradgerät still steht, also nicht betrieben wird, da nämlich kein Überfahren der Halde mit der Meßvorrichtung stattfindet. Aufgrund der sich verändernden Haldenform, insbesondere aufgrund natürlicher Abrutschvorgänge, kann es vorkommen, daß das Schaufelrad des Schaufelradgerätes bspw. eine Startposition einnimmt, die nicht optimal ist.

Weiterhin ist bei dem bekannten Schaufelradgerät nachteilig, dass aufgrund der Messfahrt des Schaufelradgerätes der vordere Ausleger ebenfalls über die Halde gefahren werden muß und hier durchaus die Gefahr besteht, dass diese bspw. gegen besonders hohe Bergkuppen der Halde während der Messfahrt stößt. Hierdurch besteht eine entsprechende Gefahr für das Schaufelradgerät selbst, insbesondere eine Umkipp-Gefahr bzw. beherbergt dies Gefahren für entsprechende Teile des Schaufelradgerätes.

Der Erfindung liegt daher die Aufgabe zugrunde, das eingangs genannte Schaufelradgerät bzw. das Verfahren zur automatischen Steuerung des Schaufelradgerätes derart auszugestalten und weiterzubilden, dass der automatische Betrieb eines Schaufelradgerätes verbessert ist, insbesondere Störungen bedingt durch Abrutschungen des Haldenmaterials vermieden und die Sicherheit für das Schaufelradgerät erhöht ist.

Für das eingangs genannte Schaufelradgerät ist die zuvor aufgezeigte Aufgabe nun durch die Merkmale des Kennzeichnungsteiles des Patentanspruches 1 gelöst. Für das eingangs genannte Verfahren ist die zuvor aufgezeigte Aufgabe durch die Merkmale des Kennzeichnungsteils des Patentanspruches 10 gelöst.

Dadurch, dass das Schaufelradgerät bzw. das Verfahren nunmehr so ausgebildet ist, dass die Erfassung der aktuellen Haldenform ohne die Durchführung einer Messfahrt gewährleistet ist, können zunächst die im Stand der Technik bekannten und gesonderten Messfahrten vermieden werden. Hierdurch werden zunächst entsprechend hohe Betriebskosten bei dem erfindungsgemäßen Schaufelradgerät eingespart, nämlich insbesondere die Treibstoffkosten und der Zeitaufwand für die Erfassung der Haldenform minimiert. Dadurch, dass die Meßvorrichtung als 3-D-Bilderfassungssyatem ausgeführt ist, ist im wesentlichen eine permanente Erfassung der aktuellen Haldenform gewährleistet, so dass auch die Veränderungen der Haldenform, die bspw. auf natürlichen Vorgängen wie "Abrutschen bei Regen" erfolgen, immer aktuell erfasst werden können. Schließlich sind die eingangs genannten Gefahren für das erfindungsgemäße Schaufelradgerät eliminiert. Dadurch, dass nun mit Hilfe der Messvorrichtung die Erfassung der aktuellen Haldenform im Bereich des vorderen Auslegers wird erreicht, dass Zusammenstöße des vorderen Auslegers mit entsprechenden Haldenkuppen vermieden werden. Hierdurch erhöht sich die Sicherheit des erfindungsgemäßen Schaufelradgerätes erheblich, so dass im Ergebnis die eingangs beschriebenen Nachteile vermieden sind.

Es gibt nun eine Vielzahl von Möglichkeiten das erfindungsgemäße Schaufelradgerät bzw. das erfindungsgemäße Verfahren zur Steuerung des Schaufelradgerätes in vorteilhafter Weise auszugestalten und weiterzubilden. Im folgenden soll nun ein bevorzugtes Ausführungsbeirpiel der Erfindung anhand der folgenden Zeichnung und der dazugehörenden Beschreibung näher erläutert werden. In der Zeichnung zeigt
- Fig. 1: ein verfahrbares Schaufelradgerät in einer schematischen Darstellung von der Seite,
- Fig. 2: eine Hardwarekonfiguration zur Realisierung des erfindungsgemäßen Verfahrens für das in Fig. 1 dargestellte Schaufelradgerät,
- Fig. 3: eine Hardwarekonfiguration zur Realisierung des erfindungsgemäßen Verfahrens in detaillierter schematischerer Darstellung und
- Fig. 4: eine Bildschirmoberfläche mit der Darstellung eines erfaßten Haldenoberflächenprofiles.

Die Fig. 1 und 3 zeigen ein Schaufelradgerät 1, daß einen vorderen Ausleger 2, einen Pylon 3, einen Kontergewicht 4 und ein Fahrwerk 5 aufweist. Zusätzlich ist am vorderen Ende des Auslegers 3 ein Schaufelrad 6 vorgesehen. Der obere Bereich des Schaufelradgerätes 1, also der Ausleger 2, der Pylon 3 sowie das Kontergewicht 4 und der hintere Ausleger 8 sind über Tragseile 7 einerseits miteinander verbunden, andererseits so ausgebildet, daß dieser Teil des Schaufelradgerätes 1 auf dem Fahrwerk 5 verschwenkbar und verdrehbar ist. Hierbei bleiben die Winkel zwischen dem Pylon 3 und dem vorderen Ausleger 2 sowie zwischen Pylon 3 und dem hinteren Ausleger 8 konstant. Mit Hilfe des am vorderen Ausleger 2 angeordneten Schaufelrades 6 erfolgt der Abbau von Massengut bzw. das Aufhalden von Massengut von einer Halde 9 bzw. auf eine Halde 9. Zu erkennen ist das Förderband 13 für den Transport des Massengutes.

Hierbei weist das Schaufelradgerät 1 ein Steuer-System 10 für die automatische Steuerung des verfahrbaren Schaufelradgerätes 1 auf. Aus Fig. 1 ist erkennbar, daß das Schaufelradgerät 1 längs zur Halde 9 verfahrbar ist. Das Schaufelrad. gerät 1 fährt automatisch an eine Ab- oder Aufhadeposition und baut das Masscngut automatisch ab bzw. haldet es automatisch auf. Die. Bewegung des Schaufelradgerätes 1 sowie das Ansteuern des Schaufelrades 6 und auch die Verschwenkung und/oder Verdrehung des oberen Teils des Schaufelradgerätes 1 erfolgt in Abhängigkeit der Haldenform, insbesondere des Oberflächenprofiles der Halde 9. Zur Vermessung der Halde 9 ist mindestens eine Meßvorrichtung 11 vorgesehen. Mit Hilfe des Steuer-Systems 10 und der von der Meßvorrichtung 11 gemessenen Meßdaten wird das Schaufelradgerät 1 dann automatisch an die gewünschte Abbau- und/oder Aufhaltposition verfahren, insbesondere das Schaufelrad 6 entsprechend positioniert.

Das Steuer-System 10 und die Meßvorrichtung 11 sind nun so ausgebildet bzw. ausgeführt, daß unabhängig vom Betrieb des Schaufelradgerätes 1 eine permanente Erfassung der aktuellen Haldenform gewährleistet ist, nämlich eine aktuelle Veränderung der Haldenform zumindest in einem bestimmten Umgebungsbereich des Schaufelrades 6 erfaßbar ist. Folglich wird - gemäß dem Verfahren - unabhängig vom Betrieb des Schaufelradgerätes 1 eine permanente Erfassung der aktuellen Haldenform gewährleistet und damit eine aktuelle Veränderung der Haldenform - zumindest in einem bestimmten Umgebungsbereich des Schaufelrades 6 - erfaßt. Aufgrund der permanenten Erfassung der Haldenform, die den tatsächlichen Gegebenheiten entspricht, da nämlich permanent, also kontinuierlich die Haldenform hier abgetastet wird, können auch Veränderungen der Haldenform, die insbesondere nicht direkt mit einem Abbau bzw. Aufhalden von Massengut in Zusammenhang stehen, also bspw. auf natürlichen Abrutschungen basieren, sofort ermittelt werden. Hierdurch bedingt kann das Schaufelrad 6 immer optimal an der gewünschten Aufhald- bzw. Abbauposition positioniert werden. Während im Stand der Technik noch Waagen- Meßwerte des über das Förderband abgebauten Massengutes ermittelt werden mußten und hierdurch das provisorische "Haldenmodell" errechnet wurde, entfallen die für diesen in diesem Steueraufwand notwendigen Komponenten bzw. ist nun eine genauere Steuerung durch das Steuer-System bzw. Verfahren möglich.

Wie Fig. 1 und 3 gut erkennen lassen, ist die Meßvorrichtung 11 am Pylon 3, nämlich am oberen Ende des Pylons 3 angeordnet. Die hier verwendete Meßvorrichtung 11 ist als 3-D-Bilderfassungssystem, insbesondere als 3-D-Laserscanner ausgeführt. Beispielsweise kommt hier ein sogenannter "3-D Imaging Sensor, LMS-Z 210" in Frage, der in einem Bereich von vzw. bis zu 350 Meter die Haldenform abscannen kann.

Weiterhin ist zur Erfassung der Bewegungen und/oder Positionen des Schaufelradgerätes 1 oder der entsprechenden Komponenten, nämlich der Ausleger 2 und 8 bzw. des Pylons 3 und des Schaufelrades 6 ein GPS-System (Global-Positioning-System) vorgesehen. Die Bewegungen des Schaufelradgerätes 1 um seine drei Drehachsen sind aufgrund dieses GPS-Systemes genauestens ermittelbar. Hierzu ist ein erster und ein zweiter GPS-Positionsempfänger 12a und 12b, die als einfache GPS-Antennen ausgebildet sind, zur Bestimmung der Position des Schaufelradgerätes 1 sowie zur Bestimmung der Position der entsprechenden Schaufelradgerät-Komponenten vorgesehen. Der erste GPS-Positionsempfänger 12a ist am vorderen Ausleger 2 und der zweite Positionsempfänger 12b am Pylon 3 angeordnet. Die GPS-Positionsempfänger 12a und 12b sind vzw. als CFD-Empfänger (Carier Face Differential) ausgeführt.

Wie Fig. 2 und 3 erkennen lassen, weist das Schaufelradgerät 1 einen separaten Steuerrechner 10b auf. Weiterhin weist das Steuer-System 10 zusätzliche Sensorelemente 14 zur Realisierung eines zusätzlichen Kippschutzes für das Schaufelradgerät 1 auf. Hierzu zählt insbesondere ein Neigungswinkel-Sensor 14a, der ebenfalls wie der zweite GPS-Positionsempfänger 12b am oberen Ende des Pylons 3 angeordnet ist.

Fig. 2 zeigt nun eine Hardwarekonfiguration für das Steuer-System 10 für das Schaufelradgerät 1. Wie bereits erwähnt, sind zur Positionierung des Schaufelradgerätes 1 ein Fahrwerk 5 vorgesehen sowie - wie aus Fig. 3 ersichtlich - ein nicht näher bezeichnetes Hub- und ein Schwenkwerk vorgesehen sind, so daß die Verschwenkung bzw. Verdrehung des oberen Teiles des Schaufelradgerätes 1, also des vorderen Auslegers 2 und Pylon 3 sowie des hinteren Auslegers 4 möglich ist. Das hierzu vorgesehene Antriebssystem 15 ist in Fig. 2 nur schematisch dargestellt.

Fig. 2 zeigt aber, daß das Antriebssystem 15 von einer Steuereinheit 10a in Abhängigkeit der Meßdaten, der Meßvorrichtung 11 sowie der vom GPS-System ermittelten Daten geregelt bzw. gesteuert wird. Die Soll-Werte für die Steuerung des Schaufelradgerätes 1 werden in der Steuereinheit 10a berechnet. In Abhängigkeit der Meßdaten der Meßvorrichtung 11 ermittelt die Steuereinheit 10a die Haldenform der Halde 9, insbesondere das Oberflächenprofil der Halde 9 von der Massengut abgebaut werden soll bzw. auf die Massengut aufgehaldet werden soll. Zur Unterstützung der Steuereinheit 10a ist ein Steuerrechner 10b vorgesehen, der insbesondere aus den Daten der von den GPS-Positionsempfängern 12a und 12b ermittelten Daten die Position des Schaufelradgerätes 1 sowie des Schaufelrades 6 ermittelt. Es darf hier daran erinnert werden, daß der obere Teil des Schaufelradgerätes 1 zwar schwenkbar und verdrehbar, nämlich auf dem Fahrwerk 5 schwenkbar und verdrehbar angeordnet ist, aber die Anordnung des Pylons 3 zum vorderen Ausleger 2 bzw. hinteren Ausleger 8 immer gleich, d.h. die entsprechenden Abstände und Winkel bleiben, da dies eine in sich nicht verändernde Einheit des Schaufelradgerätes 1 darstellt. Aufgrund der bekannten Abmessungen kann mit Hilfe der beiden GPS-Positionsempfänger, nämlich dem ersten GPS-Positionsempfänger 12 und dem zweiten GPS-Positionsempfängers 12b immer die genaue Lage bzw. Position des Schaufelradgerätes 1 und der zugehörigen Komponenten ermittelt werden. Hierzu sind die beiden GPS-Positionsempfänger 12a und 12b vzw. in ein und dergleichen Ebene angeordnet, aber an unterschiedlichen Positionen, hier am vorderen Ausleger 2 bzw. am Pylon 3 befestigt bzw. fixiert.

Fig. 3 zeigt eine detailliertere Darstellung für eine Hardwarekonfiguration für das Schaufelradgerät 1. Gut zu erkennen ist, daß am oberen Ende des Pylons 3 des Schaufelradgerätes 1 die Meßvorrichtung 11 und der zweite GPS-Positionsempfänger 12b angeordnet ist. Der erste GPS-Positionsempfänger 12a ist am vorderen Ausleger 2 des Schaufelradgerätes 1 angeordnet. Denkbar ist, daß zusätzlich zu dem ersten GPS-Positionsempfänger 12a, nämlich kurz hinter dem Schaufelrad 6 noch ein Videokamera-System angeordnet ist, daß bspw. wiederum mit einem externen Leitstand verbunden sein kann. Dies ist hier aber nicht unbedingt notwendig, da das Schaufelradgerät 1 nämlich ein von einem Leitstand unabhängiges Steuer-System 10 aufweist, so wie es in Fig. 2 dargestellt ist, und hier eine separate Steuereinheit 10a und ein separater Steuerrechner 10b für das Schaufelradgerät 1 vorgesehen sind. Das Steuer-System 10, weist hier die Steuereinheit 10a, einen separaten Steuerrechner 10b sowie entsprechende Steuerleitungen 10c auf. Der Steuerrechner 10b ist hier vzw. als Einsteck-PC ausgeführt und mit Hilfe des Steuerrechners 10b wird in Abhängigkeit der Meßdaten der Meßeinrichtung 11 die Haldenform, insbesondere das Oberflächenprofil der Halde 9 berechnet. In Abhängigkeit dieses Oberflächenprofils erfolgt die Steuerung des Schaufelradgerätes 1, nämlich werden die entsprechenden Signale der Steuereinheit 10a an das Antriebssystem 15 abgegeben. Das hier nur schematisch dargestellte Antriebssystem 15 weist hier die einzelnen ansteuerbaren Komponenten des Schaufelradgerätes 1 auf, also insbesondere die Motorik bzw. Hydraulik für das Hub- und Schwenkwerk, das Fahrwerk sowie für das Schaufelrad 6. Über die Steuereinheit 10a werden diese Komponenten des Antriebssystems 15 mit Hilfe des Steuerrechners 10b angesteuert. Des weiteren berechnet der Steuerrechner 10b in Abhängigkeit der Werte des ersten und zweiten GPS-Positionsempfängers 12a und 12b die Position des Schaufelradgerätes 1, insbesondere die genaue Position des Schaufelrades 6 zur Halde 9. Vzw. ist das hier dargestellte Steuer-System 10 als speicherprogrammierbare Steuerung ausgeführt.

Mit der hier als 3-D-Scanner ausgeführten Meßvorrichtung 11 ist unabhängig von einem Betrieb des Schaufelradgerätes 1 eine Erfassung der Haldenform der Halde 9 möglich. Insbesondere durch die Anordnung der Meßvorrichtung 11 am oberen Ende des Pylons 3 und der Ausführung der Meßvorrichtung 11 als 3-D-Scanner muß keine gesonderte Meßfahrt durchgeführt werden und auch im Stillstand des Schaufelradgerätes 1, also unabhängig von dessen Betrieb ist eine permanente Erfassung der Haldenform der Halde 9 möglich. Insbesondere können auch aktuelle Veränderungen der Haldenform bspw. durch natürliche regenbedingte Abrutschvorgänge erfaßt werden, insbesondere im direkten Umgebungsbereich des Schaufelrades 6. Das Steuer- System 10 bzw. die Meßvorrichtung 11 und die zugehörigen Komponenten des Steuer-Systems 10 sind so ausgebildet, daß die Haldenform in Echtzeit erfaßt wird. Es ist kein Abfahren der gesamten Halde 9 in Längsrichtung mehr erforderlich. Die Bewegungen bzw. Positionen des Schaufelradgerätes 1 und dessen Komponenten, insbesondere die Bewegungen des Schaufelradgerätes 1 um seine drei Drehachsen werden mit Hilfe des GPS-Systems erfaßt. Aufgrund der Anordnung des GPS-Systems der damit genau bestimmbaren Positionierung des Schaufelradgerätes 1 und eriner als 3-D-Sensor ausgebildeten Meßvorrichtung 11 am oberen Ende des Pylons 3 kann die Haldenform immer permanent abgetastet bzw. ermittelt werden und die Erzeugung einer weiteren Scannachse, wie bei dem im Stand der Technik bekannten 2-D-Scanner, ist nicht mehr erforderlich. Aus den von der hier als 3-D-Scanner ausgeführten Meßvorrichtung 11 und dem GPS-System gelieferten Meßdaten wird die Haldenform mit Hilfe des Steuer-Systems 10, insbesondere des Steuerrechners 10b immer aktuell ausrechnend nachgebildet.

Fig. 4 zeigt schließlich das Oberflächenprofil einer Halde 9, das mit Hilfe des Steuerrechners 10b errechnet und in 2-dimensionaler farbiger Darstellung auf einem Bildschirm 16 ausgegeben wird. Diese Darstellung hat sich als sehr vorteilhaft erwiesen. Deutlich zu erkennen sind einzelne Segmente 17, vzw. in unterschiedlicher farbiger Darstellung auf dem Bildschirm 16, hier teilweise durch unterschiedliche Schraffuren gekennzeichnet. Ein derartiger Bildschirm 16 könnte bspw. in einem externen Leitstand vorgesehen sein, der zur Steuerung bzw. Überwachung mehrerer Schaufelradgeräte 1 vorgesehen ist. Schließlich ist mit Hilfe eines Neigungswinkel-Sensors 14a, der vzw. ebenfalls im oberen Bereich des Pylons 3 angeordnet ist, ein Kippschutz für das Schaufelradgerät 1 realisiert. Es ist bereits eingangs erwähnt worden, daß die Positionierung des Schaufelrades 6 des Schaufelradgerätes 1 problematisch ist. Aufgrund der hier wirkenden großen Kräfte kann bei falscher Positionierung des Schaufelrades 6 und bei nicht rechtzeitigem Abschalten des Schaufelrades 6 es zu einem Kippen des gesamten Schaufelradgerätes 1 kommen. Insbesondere um dies zu vermeiden, ist hier ein Neigungswinkel-Sensor 14a vorgesehen, der ebenfalls mit dem Steuerrechner 10b bzw. der Steuereinheit 10a schaltungstechnisch verbunden ist. Ermittelt der Neigungswinkel-Sensor 14a einen bestimmten Neigungswinkel des Schaufelradgerätes 1, so wird umgehend der Betrieb eingestellt, insbesondere das Schaufelrad 6 abgeschaltet. Vorteilhafterweise werden die Meßdaten des Neigungswinkel-Sensors 14a mit den Meßdaten des GPS-Systems verglichen. Einerseits ermittelt also der Neigungswinkel-Sensor 14a den Neigungswinkel des Schaufelradgerätes 1, insbesondere die Neigung des oberen Bereichs bzw. Teils des Schaufelradgerätes 1, also auch die Neigung des Auslegers 2, andererseits ist diese Neigung auch mit Hilfe des ersten und zweiten GPS-Positionsempfängers 12a bzw. 12b und des Steuerrechners 10b entsprechend ermittelbar. Weichen die Meßdaten hier voneinander ab, so zeigt dies, daß entweder der Neigungswinkel-Sensor 14a oder aber das GPS-System nicht ordnungsgemäß funktioniert. In diesem Falle ist das Steuer-System 10 so ausgeführt, daß auch dann ein Abschalten des Schaufelradgerätes 1 erfolgt, so daß ein Sicherheitssystem für das Schaufelradgerät 1 realisiert ist.

Das Steuer-System 10 ist nun so ausgeführt, daß zumindest ein relativ großer Bereich mit Hilfe der Meßvorrichtung 11 erfaßt werden kann. Insbesondere wird eine Erfassung der aktuellen Haldenform im Bereich des vorderen Auslegers 2 und eine Erfassung des Umgebungsbereiches des hinteren Auslegers 8 gewährleistet. Dies hat eine entsprechende Erhöhung der Sicherheit des Betriebes des Schaufelradgerätes 1 zur Folge, da aktuelle Veränderungen der Haldenform im Bereich des vorderen Auslegers 2 ebenfalls mit erfaßt werden, so daß der vordere Ausleger bspw. nicht gegen "Haldenberge" stoßen kann und/oder der hintere Ausleger 8, insbesondere das hier am hinteren Ausleger 8 vorgesehene Kontergewicht 4 gefahrlos bewegbar, insbesondere verschwenkbar ist. Bspw. erfelgt auch hier mit Hilfe der Steuereinheit 10a bzw. dem Steuerrechner 10b eben keine Verschwenkung des vorderen Auslegers 2 bzw. hinteren Auslegers 8, wenn bspw. im Bereich des hinteren Auslegers 8, insbesondere im Bereich des Kontergewichtes 4 Hindernisse mit Hilfe des Steuer-System 10, insbesondere mit Hilfe der Messvorrichtung 11 ermittelt werden, gegen die das Kontergewicht 4 stoßen könnte. In Frage kommen hier bspw. im Bereich des Kontergewichtes 4 abgestellte weitere Baggerfahrzeuge, LKW's oder dergleichen. Mit Hilfe der Messvorrichtung 11 läßt sich also, insbesondere da diese am oberen Ende des Pylons 3 angeordnet ist, ein relativ großer Bereich um das Schaufelradgerät 1 herum "abscannen", so daß der Sicherheitsaspekt beim Betrieb des Schaufelradgerätes 1 deutlich erhöht ist.

### Bezugszeichenliste:

- 1: Schaufelradgerät
- 2: Ausleger
- 3: Pylon
- 4: Kontergewicht
- 5: Fahrwerk
- 6: Schaufelrad
- 7: Tragseile
- 8: hinterer Ausleger
- 9: Halde
- 10: Steuer-System
- 10a: Steuereinheit
- 10b: Steuerrechners
- 10c: Steuerleitungen
- 11: Meßvorrichtung
- 12a: erster GPS-Positionsempfänger
- 12b: zweiter GPS-Positionsempfänger
- 13: Förderband
- 14: Sensorelemente
- 14a: Neigungswinkel-Sensor
- 15: Antriebssystem
- 16: Bildschirm
- 17: Segmente

## Patentansprüche

1. Verfahrbares Schaufelradgerät (1) mit einem vorderen Ausleger (2) und mit einem Steuer-System (10) für die automatische Steuerung des Schaufelradgerätes (1) zum Abbau von Halden und/oder zum Aufhalden von Massengut, wobei das Schaufelradgerät (1) zur Aufnahme des Massengutes mindestens ein Schaufelrad (6) aufweist, mindestens eine Meßvorrichtung (11) zur Vermessung der Halde (9) vorgesehen ist und das Schaufelradgerät (1) in Abhängigkeit der gemessenen und/oder verarbeiteten Messdaten automatisch an die gewünschte Abbau- und/oder Aufhaldeposition verfahrbar ist, **dadurch gekennzeichnet, daß** das Steuer-System (10) und die Meßvorrichtung (11) so ausgebildet bzw. ausgeführt sind, daß eine Erfassung der aktuellen Haldenform ohne die Durchführung einer Messfahrt gewährleistet ist, nämlich eine aktuelle Veränderung der Haldenform erfaßbar ist, wobei die Messvorrichtung (11) als 3-D-Bilderfassungssystem ausgeführt ist, dass mit Hilfe der Messvorrichtung (11) die Erfassung der aktuellen Haldenform im Bereich des vorderen Auslegers (2) gewährleistet ist, so dass der vordere Ausleger (2) nicht gegen Haldenberge stoßen kann, und dass zur Erfassung der Bewegungen und/oder Positionen des Schaufelradgerätes (1) ein GPS-System vorgesehen ist.

2. Schaufelradgerät (1) nach dem vorhergehenden Anspruch, **dadurch gekennzeichnet, daß** das Schaufelradgerät (1) einen hinteren Ausleger (8) aufweist und daß eine Erfassung des Umgebungsbereiches des hinteren Auslegers (8) gewährleistet ist.

3. Schaufelradgerät (1) nach einem der vorhergehenden Ansprüche, **dadurch gekennzeichnet, daß** das Schaufelradgerät (1) einen Pylon (3) aufweist und die Meßvorrichtung (11) am Pylon (3) angeordnet ist.

4. Schaufelradgerät (1) nach einem der vorhergehenden Ansprüche, **dadurch gekennzeichnet, daß** die Meßvorrichtung (11) als 3-D-Laserscanner ausgeführt ist.

5. Schaufelradgerät (1) nach einem der vorhergehenden Ansprüche, **dadurch gekennzeichnet, daß** ein erster und ein zweiter GPS-Positionsempfänger (12a, 12b) zur Bestimmung der Position des Schaufelradgerätes (1) und des Schaufelrades (6) vorgesehen sind.

6. Schaufelradgerät (1) nach einem der vorhergehenden Ansprüche, **dadurch gekennzeichnet, daß** der erste GPS-Positionsempfänger (12a) am vorderen Ausleger (2) und der zweite GPS-Positionsempfänger (12b) am Pylon (3) angeordnet ist.

7. Schaufelradgerät (1) nach einem der vorhergehenden Ansprüche, **dadurch gekennzeichnet, daß** das Schaufelradgerät (1) einen separaten Steuerrechner (10b) aufweist.

8. Schaufelradgerät (1) nach einem der vorhergehenden Ansprüche, **dadurch gekennzeichnet, daß** das Steuer-System (10) zusätzliche Sensorelemente (14) zur Realisierung eines zusätzlichen Kippschutzes für das Schaufelradgerät (1) aufweist.

9. Schaufelradgerät (1) nach einem der vorhergehenden Ansprüche, **dadurch gekennzeichnet, daß** mindestens ein Neigungswinkel-Sensor (14a) vorgesehen ist.

10. Verfahren zur automatischen Steuerung eines verfahrbaren Schaufelradgerätes (1) mit folgenden Verfahrensschritten:
a) Bereitstellen eines verfahrbaren Schaufelradgerätes (1) nach einem der Ansprüche 1 bis 9;
b) wobei mit Hilfe der Messvorrichtung (11) die Haldenform erfasst wird; und
c) wobei das Schaufelradgerät (1) in Abhängigkeit der gemessenen und/oder verarbeiteten Messdaten automatisch an die gewünschte Abbau- und/oder Aufhaldeposition gefahren wird;
**dadurch gekennzeichnet, daß**
d) eine Erfassung der aktuellen Haldenform ohne die Durchführung einer Messfahrt erfolgt; daß
e) eine Erfassung der aktuellen Haldenform im Bereich des vorderen Auslegers (2) erfolgt, so dass der vordere Ausleger (2) nicht gegen Haldenberge stoßen kann; und dass
f) die Bewegungen und/oder Positionen des Schaufelradgerätes (1) mit Hilfe eines GPS-Systems erfasst werden.

11. Verfahren nach Anspruch 10, **dadurch gekennzeichnet, dass** eine Erfassung des Umgebungsbereichs des hinteren Auslegers (8) erfolgt.

12. Verfahren nach einem der Ansprüche 10 oder 11 , **dadurch gekennzeichnet, daß** die Meßvorrichtung (11) und die zugehörigen Komponenten so ausgebildet sind, daß die Haldenform in Echtzeit erfaßt wird.

13. Verfahren nach einem der Ansprüche 10 bis 12, **dadurch gekennzeichnet, daß** aus den von der Meßeinrichtung (11) und dem GPS-System gelieferten Meßdaten die Haldenform ausrechnend nachgebildet wird.

14. Verfahren nach einem der Ansprüche 10 bis 13, **dadurch gekennzeichnet, daß** das Oberflächenprofil der Halde (9) mit Hilfe eines Steuerrechners (10b) errechnet und in zweidimensionaler farbiger Darstellung auf einem Bildschirm (16) ausgebbar ist.

15. Verfahren nach einem der Ansprüche 10 bis 14, **dadurch gekennzeichnet, daß** mit Hilfe von mindestens einem Neigungswinkel-Sensor (14a) durch einen Vergleich der Daten des Neigungswinkel-Sensors (14a) /GPS-System ein Kippschutz für das Schaufelradgerät (1) realisiert wird.

## Claims

1. Movable bucket wheel device (1) with a forward jib (2) and a control system (10) for the automatic control of the moveable bucket wheel device (1) for the reducing of stockpiles and/or the piling up of bulk goods, whereby the bucket wheel device (1) has at least one bucket wheel (6) for the takeup of bulk goods, at least one measurement device (11) for the measurement of the stockpile (9) is provided, and the bucket wheel device (1) is automatically moveable to the desired reducing and/or piling up position in dependence of the measured and/or processed measurement data, **characterized in that** the control system (10) and the measurement device (11) are constructed and/or realized in such a way that a capture of the actual stockpile shape is guaranteed without carrying out a measuring pass, namely an actual change of the stockpile shape can be captured whereby the measurement device (11) is constructed as a 3-D image capturing system, that by way of the measurement device (11) the capture of the stockpile shape in the region of the forward jib (2) is guaranteed, so that the forward jib (2) cannot bump into stockpile peaks, and that a GPS system is provided for the capture of the movements and/or positions of the bucket wheel device (1).

2. Bucket wheel device according to the preceding claim, **characterized in that** the bucket wheel device (1) has a rearward jib (8) and that a capture of the region in the vicinity of the rearward jib (8) is guaranteed.

3. Bucket wheel device according to one of the preceding claims, **characterized in that** the bucket wheel device (1) has a pylon (3) and the measurement device (11) is positioned on the pylon (3).

4. Bucket wheel device according to one of the preceding claims, **characterized in that** the measurement device (11) is constructed as a 3-D laser scanner.

5. Bucket wheel device according to one of the preceding claims, **characterized in that** a first and a second GPS position receiver (12a, 12b) for determination of the position of the bucket wheel device (1) and the bucket wheel (6) is provided.

6. Bucket wheel device according to one of the preceding claims, **characterized in that** the first GPS position receiver (12a) is positioned on the forward jib (2) and the second GPS position receiver (12b) is positioned on the pylon (3).

7. Bucket wheel device according to one of the preceding claims, **characterized in that** the bucket wheel device (1) has a separate control processor (lOb).

8. Bucket wheel device according to one of the preceding claims, **characterized in that** the control system (10) includes additional sensor elements (14) for the realization of an additional tipping protection for the bucket wheel device (1).

9. Bucket wheel device according to one of the preceding claims, **characterized in that** at least one tilt angle sensor (14a) is provided.

10. Process for the automatic control of a moveable bucket wheel device (1), with the following process steps:
a) providing a moveable bucket wheel device (1) according to one of claims 1 to 9;
b) whereby the stockpile shape is captured by way of the measuring device (11); and
c) whereby the bucket wheel device (1) is automatically moved to the desired removal and/or piling up position in dependence of the measured and/or processed measurement data; **characterized in that**
d) a capture of the actual stockpile shape is carried out without carrying out a measurement pass;
e) a capture of the actual stockpile shape is carried out in at least a vicinity of the forward jib (2) so that the forward jib cannot bump into stockpile peaks;
f) the movement and/or positions of the bucket wheel device (1) are captured by way of a GPS system.

11. Process according to claim 10, **characterized in that** a capture of the vicinity of the rearward jib (8) is carried out.

12. Process according to claim 10 or 11, **characterized in that** the measurement device (11) and the associated components are constructed in such a way that the stockpile shape is captured in real time.

13. Process according to one of claims 10 to 12, **characterized in that** the stockpile shape is calculated and reproduced from the measurement data delivered by the measurement device (11) and the GPS system.

14. Process according to one of claims 10 to 13, **characterized in that** the surface profile of the stockpile (9) is calculated by way of a control processor (10b) and output in two dimensional color representation on a screen (16).

15. Process according to one of claims 10 to 14, **characterized in that** a tipping protection for the bucket wheel device (1) is realized by way of at least one tilt angle sensor (14a) by comparison of the data of the tilt angle sensor (14a)/GPS system.

## Revendications

1. Appareil mobile à roue à godets (1) avec une flèche avant (2) et un système de commande (10) afin de commander automatiquement la roue (1) pour exploiter des tas et/ou pour mettre en tas des matières en vrac, cet appareil qui présente au moins une roue à godets (6) pour recueillir le matériau en vrac et au moins un dispositif de mesure (11) pour mesurer le tas (10), pouvant automatiquement en fonction des données de mesure relevées et/ou exploitées, se déplacer pour venir occuper la position désirée d'enlèvement ou de dépôt,
**caractérisé en ce que** :
- le système de commande (10) et le dispositif de mesure (11) sont conçus et constitués de manière que la saisie de la forme actuelle du tas, et notamment une modification actuelle de cette forme, est assurée sans que pour cela soit effectué un déplacement de mesure,
- le dispositif de mesure (11) est un système de prise d'images en trois dimensions qui assure la saisie de la forme actuelle du tas dans la zone de la flèche avant (2) de sorte que celle-ci ne peut heurter le tas,
- pour saisir les déplacements ou les positions de l'appareil mobile à roue à godets, (1) il est prévu un système GPS.

2. Appareil mobile à roue à godets (1) selon la revendication 1, **caractérisé en ce que** cet appareil (1) présente un bras arrière (8) et qu'une saisie de la zone environnant ce bras arrière (8) est assurée.

3. Appareil mobile à roue à godets (1) selon la revendication 1 ou 2, **caractérisé en ce que** cet appareil (1) présente un pylône (3) et que le dispositif de mesure (11) est monté sur ce pylône (3).

4. Appareil mobile à roue à godets (1) selon une des revendications précédentes, **caractérisé en ce que** le dispositif de mesure (11) est un scanner à laser en trois dimensions.

5. Appareil mobile à roue à godets (1) selon une des revendications précédentes, **caractérisé en ce que** il est prévu un premier et un second récepteur GPS de position (12a, 12b) pour déterminer la position de l'appareil mobile à roue à godets (1) et de sa roue à godets (6) respectivement.

6. Appareil mobile à roue à godets (1) selon une des revendications précédentes, **caractérisé en ce que** le premier récepteur GPS de position (12a) est monté sur le bras avant (2), tandis que le second récepteur GPS de position (12b) est monté sur le pylône (3).

7. Appareil mobile à roue à godets (1) selon une des revendications précédentes, **caractérisé en ce que** l'appareil (1) présente un ordinateur de commande (10b).

8. Appareil mobile à roue à godets (1) selon une des revendications précédentes, **caractérisé en ce que** le système de commande (10) présente des éléments détecteurs (14) supplémentaires pour réaliser en plus une protection contre le basculement de l'appareil mobile à roue à godets (1).

9. Appareil mobile à roue à godets (1) selon une des revendications précédentes, **caractérisé en ce qu'**il comporte un détecteur (14a) d'angle d'inclinaison.

10. Procédé pour la commande automatique d'un appareil mobile à roue à godets (1), comportant les étapes suivantes :
a) un appareil mobile à roue à godets (1) selon une des revendications 1 à 9 est mis à disposition ;
b) à l'aide du dispositif de mesure (11) la forme du tas est détectée ;
c) l'appareil mobile à roue à godets (1), en fonction des données de mesure relevées et exploitées, est amené à la position désirée d'exploitation et/ou de dépôt du tas ;
**caractérisé en ce que**
d) il est procédé à une saisie de la forme actuelle du tas sans que soit effectué un dépassement de mesure ;
e) il est effectué une saisie de la position de la forme actuelle du tas dans la zone du bras avant (2) de sorte que ce bras ne peut heurter le bord du tas ;
f) les déplacements et/ou les positions de l'appareil mobile à roue à godets (1) sont saisis à l'aide d'un système GPS.

11. Procédé selon la revendication 10, **caractérisé en ce que** il est effectué une saisie de la zone environnant le bras arrière (8).

12. Procédé selon la revendication 10 ou 11, **caractérisé en ce que** le dispositif de mesure (11) et les composants correspondants sont constitués de manière que la forme du tas est saisie en temps réel.

13. Procédé selon une des revendications 10 à 12, **caractérisé en ce que** à partir des données de mesure fournies par le dispositif de mesure (11) et par le système GPS, l'image de la forme du tas est établie par calcul.

14. Procédé selon une des revendications 10 à 13, **caractérisé en ce que** le profil de la surface du tas (9) est calculé par un ordinateur de commande (10b) et délivré sur un écran (6) sous la forme d'une représentation colorée en deux dimensions.

15. Procédé selon une des revendications 10 à 14, **caractérisé en ce que** à l'aide d'au moins un détecteur d'angle d'inclinaison (14a), la comparaison des données de celui-ci et de celles du système GPS assure à l'appareil mobile à roue à godets (1) une protection contre le basculement.
